# EUROPÄISCHE PATENTSCHRIFT

(11) **EP 1 016 743 B1**
(45) Veröffentlichungstag und Bekanntmachung des Hinweises auf die Patenterteilung: **16.04.2003**
(21) Anmeldenummer: 99811031.6
(22) Anmeldetag: 10.11.1999
(51) Int. Cl.: D03C 13/00, D03C 7/00

(54) **Einrichtung zum gesteuerten Bewegen eines Kettfadens**
Device for the controlled displacement of a weft thread
Dispositif pour le déplacement commandé d'un fil de trame

(30) Priorität: 09.12.1998 EP 98811213
(43) Veröffentlichungstag der Anmeldung: 05.07.2000
(73) Patentinhaber: Sultex AG, 8630 Rüti (CH)
(72) Erfinder: Markward, Dietmar, 8630 Rüti (CH)
(74) Vertreter: Sulzer Management AG

(56) Entgegenhaltungen:
- EP-A- 0 393 467
- EP-A- 0 467 059
- EP-A- 0 737 764
- EP-A- 0 750 061
- WO-A-81/02312
- DE-A- 2 119 053
- DE-A- 2 133 837

## Beschreibung

Die Erfindung betrifft eine Einrichtung zum gesteuerten Bewegen eines Kettfadens gemäss Oberbegriff von Anspruch 1. Sie bezieht sich auch auf eine Webmaschine mit einer solchen Einrichtung und Verwendungen der Einrichtung.

Zur Bildung von Gewebekanten werden Drehervorrichtungen verwendet: Eine Lochnadel, die einen Kettfaden in einer Öse führt, und eine Mitnehmernadel bilden im Zusammenspiel mit einem Schussfaden eine Dreherbindung (siehe z. B. die EP-A 0 737 764). Die Nadeln werden mit Antriebseinheiten bewegt, die bei bekannten Webmaschinen Seilzüge, Steuernocken, Rollen und Hebel umfassen. Diese mechanischen Komponenten sind teuer und verschleissträchtig. Bei Änderungen von Betriebsparametern (Litzenhub, Fachgeometrie u. a.) müssen Verstellungen zeitraubend von Hand vorgenommen werden.

Es ist auch bekannt, Linearmotoren als Antriebseinheiten zu verwenden. Ein elektronischer Prozessor, der bereits für die Steuerung der Webmaschine eingesetzt wird, kann auch für die Steuerung der Linearmotoren verwendet werden. Dabei ist allerdings von Nachteil, dass für die Einstellung von Kettfadenlagen mittels punktuell wirkenden Mitteln - beispielsweise Lochnadeln - Regelkreise mit besonderen Positionssensoren erforderlich sind (vgl. WO 96/38608).

Aufgabe der Erfindung ist es, eine weitere Einrichtung zu schaffen, mit der Kettfäden - insbesondere zur Bildung von Gewebekanten - mittels einer punktuellen Zwangsführung (d. h. mit punktuell wirkenden Mitteln) gesteuert bewegbar sind und bei der die genannten Nachteile wegfallen. Diese Aufgabe wird durch die in Anspruch 1 definierte Einrichtung gelöst.

Diese Einrichtung bewegt gesteuert mittels einer punktuellen Zwangsführung einen Kettfaden zwischen drei Positionen, nämlich einer mittleren, einer oberen sowie einer unteren Position. Sie umfasst ein um eine Achse verschwenkbares Pendel, in das eine elektrische Spule integriert ist, und raumfeste Permanentmagnete. Durch Gleichgewichtsstellungen des Pendels sind die genannten Positionen gegeben, wobei in diesen Stellungen Kräfte, die auf das Pendel wirken, jeweils in einem Gleichgewicht stehen. Die Gleichgewichtsstellungen für die obere bzw. untere Position sind mittels Kräften zwischen den Permanentmagneten und der stromführenden Spule erzeugbar; die Gleichgewichtsstellung für die mittlere Position ist durch das Pendel mit stromloser Spule gegeben.

Die abhängigen Ansprüche 2 bis 9 beziehen sich auf vorteilhafte Ausführungsformen der erfindungsgemässen Einrichtung. Gegenstände der Ansprüche 10 bis 12 sind eine Webmaschine mit einer derartigen Einrichtung und Verwendungen dieser Einrichtung für eine Drehervorrichtung sowie für eine Jacquard-Fachbildevorrichtung.

Nachfolgend wird die Erfindung anhand der Zeichnungen erläutert. Es zeigen:
- Fig. 1: eine erfindungsgemässe Einrichtung,
- Fig. 2: eine Variante dieser Einrichtung,
- Fig. 3: mehrere parallel angeordnete Einrichtungen (für eine Jacquard-Fachbildevorrichtung),
- Fig. 4-6: Details zu einer weiteren Variante der erfindungsgemässen Einrichtung,
- Fig. 7, 8: zwei besondere Möglichkeiten, verschiebbare Elemente an ein Pendel der erfindungsgemässen Einrichtung anzuschliessen, und
- Fig. 9, 10: eine Drehervorrichtung.

Fig. 1 zeigt eine Einrichtung 1 zum gesteuerten Bewegen eines Kettfadens 9, die folgende Komponenten umfasst: Ein um eine Achse 20 verschwenkbares Pendel 2, in dem eine auf einem nicht ferromagnetischen Blech 21 oder zwischen zwei solchen Blechen 21 angeordnete elektrische Spule 3 integriert ist; Permanentmagnete 4 auf einer raumfesten Trägerplatte 7; vertikal verschiebbare Elemente 5 und 5', die über flexible Bänder 6 und 6' in Wirkverbindung mit einem Bügel 22 des Pendels 2 stehen; und Federn 65. Die als Zugmittel dienenden Bänder 6 und 6' können auch als Seile ausgebildet sein.

Ein Kettfaden 9, der in eine Öse 50 des Elements 5 eingezogen und durch diese zwangsgeführt ist, kann punktuell zwischen drei Positionen bewegt werden, nämlich zwischen einer mittleren, einer oberen sowie einer unteren Position. Diese Positionen sind durch Gleichgewichtsstellungen des Pendels 2 gegeben, die sich aufgrund von auf das Pendel 2 einwirkenden Kräften einstellen. Die mittlere Position ist durch einerseits Gravitationskräfte und andererseits Zugkräfte der Federn 65 gegeben. Die einen Gleichstrom führende Spule 3 erzeugt zusammen mit den Permanentmagneten 4 zusätzlich magnetische Kräfte, durch die sich die Gleichgewichtsstellung nach rechts bzw. links oben verschiebt. Durch Umpolen des Stroms in der Spule 3 wechselt das Pendel 2 von der einen in die andere dieser beiden Gleichgewichtsstellungen. Das Band 6, das auf der unteren Seite 23 des Bügels 22 teilweise aufliegen kann, das mit einer Schraube 62 seitlich am Pendel 2 befestigt ist und das über eine Rolle 61 in die vertikale Richtung umgelenkt wird, setzt die Pendelbewegung in eine lineare Bewegung des Elements 5 um. Die Gleichgewichtsstellungen des Pendels 3 übertragen sich so auf drei stabile Positionen der Öse 50, durch welche die drei genannten Positionen des Kettfadens 9 gegeben sind. Sensoren zu einer Regelung dieser Positionen sind nicht nötig.

Die streifenförmige oder rillenförmige Auflagefläche 23 für das Zugmittel 6 liegt mit Vorteil auf einer Kurve, die zumindest angenähert ein Kreis um die Pendelachse 20 ist. Insbesondere kann auf dem Mittelpunkt dieses Kreises die Pendelachse 20 stehen. In diesem Fall ist der Hub der Öse 50, d. h. der Abstand zwischen deren mittleren und oberen (oder unteren) Position, proportional zum Radius des genannten Kreises. Der Hub ist ausserdem proportional zum Schwenkwinkel des Pendels 2, der durch die Lage und Form der Magnete festgelegt ist.

Mit Vorteil wird dem stromlosen Zustand der Spule 2 und damit der mittleren Position der Öse 50 die Fachschlussstellung eines mit Kettfäden 9 gebildeten Fachs zugeordnet.

Es können zwei Elemente 5 und 5' zum Bewegen von zwei Kettfäden 9 vorgesehen sein, wobei die Bewegungen in einer gegengleichen Weise oder antisymmetrischen Form erfolgt: bei stromführender Spule 3 befindet sich der eine Kettfaden 9 in der oberen, der andere in der unteren Position; bei stromloser Spule 3 sind die beiden Kettfäden gleichzeitig in der mittleren Position. Bei einem Umpolen der Spule 3 bewegen sich die beiden Kettfäden gegenläufig.

Anders als bei Linearmotoren muss bei der erfindungsgemässen Einrichtung das Gewicht des beweglichen Teils, nämlich des Pendels 2, nicht durch elektormagnetische Kräfte aufgenommen werden.

Bei der in Fig. 2 gezeigten Variante der erfindungsgemässen Einrichtung 1 ist das Pendel 2 eine Segmentplatte aus einem nicht ferromagnetischen Material, in welche die Spule 3 (mit Anschlussdrähten 30) eingebettet ist. Die Umlenkrollen 61, 61' haben horizontal verschiebbare Achsen. Ein zweites Rollenpaar 63 hat Achsen mit festen Positionen.

Mehrere erfindungsgemässe Einrichtungen, mit denen eine Vielzahl von Kettfäden gleichzeitig bewegt werden können, lassen sich raumsparend parallel anordnen, wie es schematisch in Fig. 3 illustriert ist.

Eine Seitenansicht auf ein Pendel 2, wie es in der Einrichtung 1 der Fig. 1 enthalten ist, zeigt Fig. 4. Eine Konfiguration von Permanentmagneten 4, 4a für dieses Pendel 2, die auf der Trägerplatte 7 angeordnet sind, ist in Fig. 5 dargestellt; und ein horizontaler Querschnitt durch dieses Pendel 2 mit den auf beiden Seiten angeordneten Permanentmagneten 4, 4a ist in Fig. 6 gezeigt.

Die elektrische Spule 3 ist als flacher Ring ausgebildet. Das mit der Spule 3 erzeugbare Magnetfeld ist im Ringmittelpunkt zumindest angenähert parallel zur Pendelachse 20 orientiert. Die Permanentmagnete 4, 4a sind scheibenförmig ausgebildet und parallel zur Spule 3 angeordnet. Die Magnetisierungen der Permanentmagnete 4, 4a sind gleich wie das genannte Magnetfeld der Spule bzw. entgegengesetzt zu diesem orientiert. Die Permanentmagnete 4, 4a sind mit Vorteil auf beiden Seiten des Pendels auf ferromagnetischen Trägerplatten 7 angeordnet und bilden jeweils eine gleiche Konfiguration. In Fig. 6 sind die Magnetisierungen der Permanentmagnete 4, 4a durch Pfeile 41, 42 angegeben. Pfeile 47 stellen eine Magnetisierung der ferromagnetischen Trägerplatten 7 dar. Die beiden benachbarten Permanentmagnete 4 und 4a sind im Umkehrbereich des Pendels 2 angeordnet; sie haben entgegengesetzt zueinander orientierte Magnetisierungen. Der kleinere Partner 4a dieses Permanentmagnet-Paars dient als Bremsmagnet für das Pendel 2. Mit ihm wird erreicht, dass das Pendel 2 aufgrund einer dämpfenden Wirkung rasch in den oberen Gleichgewichtsstellungen ruhig stehen bleibt. Ausserdem gewährleistet das Permanentmagnet-Paar 4 und 4a eine genauere Umkehr- oder Endposition des Pendels 2.

Damit der Übergang zwischen den drei Gleichgewichtsstellungen ohne störende Einschwingvorgänge erfolgen kann, werden die Bleche 21 aus einem Material hergestellt, das elektrisch gut leitet aber nicht ferromagnetisch ist. Als Material kann beispielsweise Aluminium gewählt werden. Wirbelströme, die in diesen Blechen 21 bei der Bewegung im Magnetfeld der Permanentmagnete 4, 4a induziert werden, dämpfen die Bewegung des Pendels 2. Im Blech 21 - siehe Fig. 4 - ist ein Spalt 24 vorgesehen, damit sich nicht durch Induktion beim Ein- oder Umschalten des Spulenstroms ein Ringstrom ausbildet, der eine unnötige Energiedissipation bedeuten würde .

Mit der in Fig. 7 abgebildeten Einrichtung 1 wird eine die Öse 50 enthaltende Litze 5 gesteuert, an deren beiden Enden die Bänder 6 und 6' angreifen. Das Band 6' wird über Rollen um 180° umgelenkt. Bei der Einrichtung 1 der Fig. 8 wird der nicht dargestellte Kettfaden (oder Gruppe von Kettfäden) mit einem Element 51 bewegt, dessen Gewicht beim Einstellen der mittleren Position zu berücksichtigen ist. Die Federn 65 und 65' können so gewählt und eingestellt werden, dass das Pendel 2 bei nicht stromführender Spule 3 in einer Gleichgewichtsstellung ist, in der sich beispielsweise der Schwerpunkt des Pendels vertikal unter der Achse 20 befindet.

Fig. 9 zeigt die Verwendung von erfindungsgemässen Einrichtungen 1, 1' bei Halbdrehervorrichtungen 8 und 8': Mittels einer ersten Einrichtung 1 wird der Kettfaden 9' mit einer Lochnadel 5 bewegt. Eine Hakennadel 5b (mit einem Doppelhaken 51), die mit der Lochnadel 5 in bekannter Weise zusammenwirkt, wird mit einer zweiten Einrichtung 1' betätigt. Mit dieser zweiten Einrichtung 1' werden simultan Elemente 5a und 5a', die Hilfskantenschäfte 55, 55' tragen, auf und ab in einer gegengleichen Weise bewegt. Das Pendel 2' der Einrichtung 1' umfasst zwei Segmentplatten 2a, 2b mit verschiedenen Radien. Die Hakennadel 5b steht mit der Segmentplatte 2b mit dem grösseren Radius in Verbindung. Entsprechend ergibt sich ein grösserer Hub als für die Hilfskantenschäfte 55, 55'. Zur Herstellung einer Dreherkante sind solche unterschiedliche Hübe vorzusehen. Eine raumfeste Platte 80 - siehe auch das Schrägbild in Fig. 10 - ist zwischen den Halbdreherelementen 8 und 8' angeordnet. Durch Kanten dieser Platte 80 ergeben sich in bekannter Weise erforderliche Umlenkungen der Kettfäden 9 und 9'.

Es ist auch eine Vorrichtung zum Bilden einer Dreherkante bekannt, die zwei Hebelitzen, die gegengleich zu bewegen sind, und eine Halblitze umfasst (DE-A 40 00 035). Diese Vorrichtung lässt sich mit nur einer Einrichtung gemäss der Erfindung betätigen.

Die Gleichgewichtslage bei stromloser Spule kann mit zusätzlichen Permanentmagneten beeinflusst werden. Dabei muss mindestens ein Magnet auf dem Pendel angeordnet sein: beispielsweise im inneren Bereich der ringförmigen Spule (keine Figur).

Bei den beschriebenen Beispielen werden die Kettfäden einzeln bewegt. Sie können aber auch gruppenweise zusammengefasst bewegt werden, wie es beispielsweise für Jacquard-Fachbildevorrichtungen bekannt ist. Die Elemente zum Bewegen von Kettfäden werden dabei durch Organe ersetzt, mittels derer jeweils eine Gruppe von Kettfäden gleichzeitig bewegbar ist.

Webmaschinen können mit einer Mehrzahl von Einrichtungen gemäss der Erfindung ausgerüstet werden. Dies ist besonders dann vorteilhaft, wenn die Webmaschine mittels einer elektronischen und progammierbaren Steuerung betrieben wird. Ein Prozessor für eine solche Steuerung kann auch für die Steuerung der erfindungsgemässen Einrichtungen verwendet werden. Die Ströme der Spulen können so automatisch einstellbar programmiert werden und zwar so, dass sie Werte annehmen, die den Kettfadentypen entsprechend vorgegeben sind.

## Patentansprüche

1. Einrichtung (1) zum gesteuerten Bewegen eines Kettfadens (9) mittels einer punktuellen Zwangsführung zwischen drei Positionen, nämlich einer mittleren, einer oberen sowie einer unteren Position, welche Einrichtung ein um eine Achse (20) verschwenkbares Pendel (2), in das eine elektrische Spule (3) integriert ist, und raumfeste Permanentmagnete (4) umfasst, wobei durch Gleichgewichtsstellungen des Pendels die genannten Positionen gegeben sind, in diesen Stellungen Kräfte, die auf das Pendel wirken, jeweils in einem Gleichgewicht stehen, die Gleichgewichtsstellungen für die obere bzw. untere Position mittels Kräften zwischen den Permanentmagneten und der stromführenden Spule erzeugbar sind und die Gleichgewichtsstellung für die mittlere Position durch das Pendel mit stromloser Spule gegeben ist.

2. Einrichtung nach Anspruch 1, **dadurch gekennzeichnet, dass** die Zwangsführung des Kettfadens (9) mit einer Öse (50) oder einem Haken (51) an einem verschiebbaren Element (5) ausführbar ist und dieses Element über ein flexibles Zugmittel (6) in Wirkverbindung mit dem Pendel (2) steht.

3. Einrichtung nach Anspruch 2, **dadurch gekennzeichnet, dass** das Pendel (2) eine streifenförmige Auflagefläche (23) für das Zugmittel (6) aufweist, welche rillenförmig ausgebildet sein kann, und diese Auflagefläche auf einer Kurve liegt, die zumindest angenähert ein Kreis um die Pendelachse (20) ist.

4. Einrichtung nach Anspruch 2 oder 3, **dadurch gekennzeichnet, dass** zwei Elemente (5, 5') zum Bewegen von zwei Kettfäden (9, 9') vorgesehen sind und dass die Bewegung in einer antisymmetrischen Form erfolgt, derart, dass bei stromführender Spule (3) der eine Kettfaden in der oberen, der andere in der unteren Position ist und bei stromloser Spule die beiden Kettfäden gleichzeitig jeweils in der mittleren Position sind.

5. Einrichtung nach einem der Ansprüche 2 bis 4, **dadurch gekennzeichnet, dass** das oder eines der Elemente (5) zum Bewegen eines Kettfadens (9) durch ein Organ (55) ersetzt ist, mittels dem eine Gruppe von Kettfäden gleichzeitig bewegbar ist.

6. Einrichtung nach einem der Ansprüche 1 bis 5, **dadurch gekennzeichnet, dass** die elektrische Spule (3) als flacher Ring ausgebildet ist und das mit der Spule erzeugbare Magnetfeld im Ringmittelpunkt zumindest angenähert parallel zur Pendelachse (20) orientiert ist, dass die Permanentmagnete (4) scheibenförmig ausgebildet und parallel zur Spule angeordnet sind und dass die Magnetisierungen (41) der Permanentmagnete gleich wie das genannte Magnetfeld der Spule bzw. entgegengesetzt zu diesem orientiert sind.

7. Einrichtung nach einem der Ansprüche 1 bis 6, **dadurch gekennzeichnet, dass** auf ferromagnetischen Trägerplatten (7), die auf beiden Seiten des Pendels (2) angeordnet sind, die Permanentmagnete (4) jeweils eine gleiche Konfiguration haben.

8. Einrichtung nach nach einem der Ansprüche 1 bis 7, **dadurch gekennzeichnet, dass** das Pendel (2) mindestens ein nicht ferromagnetisches Blech (21) umfasst, das insbesondere aus Aluminium besteht, auf dem die Spule (3) befestigt ist und mittels dem eine Pendelbewegung aufgrund von Wirbelströmen dämpfbar ist.

9. Einrichtung nach nach einem der Ansprüche 1 bis 8, **dadurch gekennzeichnet, dass** zur Erzeugung der Gleichgewichtsstellungen für die obere bzw. untere Position Permanentmagnete (4, 4a) vorgesehen sind, die jeweils auf einer Seite des Pendels (2) paarweise angeordnet sind, und dass die Magnetisierungen (41, 42) dieser Permanentmagnet-Paare (4, 4a) jeweils entgegengesetzt zueinander orientiert sind.

10. Webmaschine mit einer Mehrzahl von Einrichtungen (1) gemäss einem der Ansprüche 1 bis 9, **dadurch gekennzeichnet, dass** die Einrichtungen mittels einer elektronischen und progammierbaren Steuerung betätigbar sind, wobei elektrische Ströme der Spulen einstellbar und den Kettfadentypen entsprechend vorgebbar sind.

11. Verwendung von Einrichtungen gemäss einem der Ansprüche 1 bis 8 zur Ausbildung von Gewebekanten, **dadurch gekennzeichnet, dass** Elemente (5a, 5a', 5, 5b) zum Bewegen von Kantenkettfäden Teile von Drehervorrichtungen (8, 8', 80) sind, nämlich beispielsweise Weblitzen (55, 55') für Steherfäden, Dreherfäden, Lochnadeln (5) und Mitnehmeroder Hakennadeln (5b).

12. Verwendung von Einrichtungen gemäss einem der Ansprüche 1 bis 8 zur Durchführung von Fachöffnungen, **dadurch gekennzeichnet, dass** die Kettfäden einzeln und/oder gruppenweise zusammengefasst bewegt werden.

## Claims

1. Apparatus (1) for the controlled moving of a warp thread (9) by means of a punctuate compulsory guidance between three positions, namely a middle position, an upper position and a lower position, said apparatus including a pendulum (2) which is pivotal about an axis (20) and into which an electrical coil (3) is integrated, and stationary permanent magnets (4), wherein the said positions are given by equilibrium positions of the pendulum, wherein forces which act on the pendulum in these positions are in each case in an equilibrium, wherein the equilibrium positions for the upper and the lower positions respectively can be produced by means of forces between the permanent magnets and the current carrying coil and wherein the equilibrium position for the middle position is given by the pendulum with a current-less coil.

2. Apparatus in accordance with claim 1, **characterised in that** the compulsory guidance of the warp thread (9) can be carried out with an eye (50) or a hook (51) at a displaceable element (5) and this element is in operative connection with the pendulum (2) via a flexible draw means (6).

3. Apparatus in accordance with claim 2, **characterised in that** the pendulum (2) has a strip-like support surface (23) for the draw means (6) and this support surface, which can be executed in groove shape, lies on a curve which is at least approximately a circle about the pendulum axis (20).

4. Apparatus in accordance with claim 2 or claim 3, **characterised in that** two elements (5, 5') are provided for the moving of two warp threads (9, 9'); and **in that** the movement takes place in an anti-symmetrical form in such a manner that when the coil (3) carries a current the one warp thread is in the upper position and the other is in the lower position and when the coil is current-less the two warp threads are each in the middle position at the same time.

5. Apparatus in accordance with any one of the claims 2 to 4, **characterised in that** the or one of the elements (5) for the moving of a warp thread (9) is replaced by a member (55) by means of which a group of warp threads can be moved at the same time.

6. Apparatus in accordance with any one of the claims 1 to 5, **characterised in that** the electrical coil (3) is designed as a flat ring and the magnetic field which can be produced with the coil is oriented at least approximately parallel to the pendulum axis (20) at the ring centre-point; **in that** the permanent magnets (4) are designed in disc shape and are arranged parallel to the coil; and **in that** the magnetisations (41) of the permanent magnets are oriented the same as the said magnetic field of the coil or opposite to the latter respectively.

7. Apparatus in accordance with any one of the claims 1 to 6, **characterised in that** the permanent magnets (4) each have a like configuration on ferromagnetic carrier plates (7) which are arranged on both sides of the pendulum (2).

8. Apparatus in accordance with any one of the claims 1 to 7, **characterised in that** the pendulum (2) comprises at least one non-ferromagnetic sheet metal member (21), which consists in particular of aluminium, on which the coil (3) is mounted and by means of which a pendulum movement can be damped as a result of eddy currents.

9. Apparatus in accordance with any one of the claims 1 to 8, **characterised in that**, for the production of the equilibrium positions for the upper and lower positions respectively, permanent magnets (4, 4a) are provided which are in each case are arranged pair-wise at one side of the pendulum (2); and **in that** the magnetisations (41, 42) of these permanent magnet pairs (4, 4a) are in each case oriented oppositely to one another.

10. Weaving machine comprising a plurality of apparatuses (1) in accordance with any one of the claims 1 to 9, **characterised in that** the apparatuses can be actuated by means of an electronic and programmable control system, with electrical currents of the coils being settable and predeterminable in accordance with the warp thread type.

11. Use of apparatuses in accordance with any one of the claims 1 to 8 for the formation of cloth edges, **characterised in that** elements (5a, 5a', 5, 5b) for the moving of edge warp threads are parts of rotator mechanisms (8, 8', 80), namely for example weaving healds (55, 55') for ground threads, leno threads, eyed needles (5) and driver or hooked needles (5b).

12. Use of apparatuses in accordance with any one of the claims 1 to 8 for the carrying out of shed openings, **characterised in that** the warp threads are moved individually and/or combined together group-wise.

## Revendications

1. Installation (1) pour le déplacement commandé d'un fil de chaîne (9) au moyen d'un guidage forcé ponctuel entre trois positions, à savoir une position médiane, une position supérieure ainsi qu'une position inférieure, cette installation comprenant un pendule (2) apte à pivoter autour d'un axe (20) dans lequel est intégrée une bobine électrique (3), et des aimants permanents stabilisés (4), où par des positions d'équilibre du pendule, lesdites positions sont fournies, dans ces positions des forces qui agissent sur le pendule, sont respectivement en équilibre, les positions d'équilibre pour les positions supérieure respectivement inférieure pouvant être produites au moyen de forces entre les aimants permanents et la bobine conductrice de courant, et la position d'équilibre pour la position médiane est fournie par le pendule avec la bobine sans courant.

2. Installation selon la revendication 1, **caractérisée en ce que** le guidage forcé du fil de chaîne (9) est réalisable avec un oeillet (50) ou un crochet (51) à un élément déplaçable (5), et **en ce que** cet élément est en liaison active avec le pendule (2) par un moyen de traction flexible (6).

3. Installation selon la revendication 2, **caractérisée en ce que** le pendule (2) présente une face d'application (23) en forme de bande pour le moyen de traction, qui peut être réalisée d'une manière rainurée, et cette face d'application se situe sur une courbe qui est au moins approximativement un cercle autour de l'axe de pendule (20).

4. Installation selon la revendication 2 ou 3, **caractérisée en ce que** deux éléments (5, 5') sont prévus pour le déplacement de deux fils de chaîne (9, 9'), et que le déplacement a lieu en une forme antisymétrique de telle sorte que lorsque la bobine (3) est conductrice de courant, un fil de chaîne se trouve dans la position supérieure, l'autre dans la position inférieure, et lorsque la bobine est sans courant, les deux fils de chaîne se trouvent en même temps respectivement dans la position médiane.

5. Installation selon l'une des revendications 2 à 4, **caractérisé en ce que** le ou l'un des éléments (5) pour le déplacement d'un fil de chaîne (9) est remplacé par un organe (55) au moyen duquel un groupe de fils de chaîne est déplaçable simultanément.

6. Installation selon l'une des revendications 1 à 5, **caractérisée en ce que** la bobine électrique (3) est réalisée comme anneau plat et que le champ magnétique pouvant être produit avec la bobine dans le centre de l'anneau est orienté au moins approximativement parallèlement à l'axe de pendule (20), **en ce que** les aimants permanents (4) sont réalisés en forme de disque et sont disposés parallèlement à la bobine, et **en ce que** les aimantations (41) des aimants permanents sont orientées de la même manière que le champ magnétique indiqué de la bobine respectivement d'une manière opposée à celui-ci.

7. Installation selon l'une des revendications 1 à 6, **caractérisée en ce que** sur des plaques de support ferromagnétique (7) qui sont disposées sur les deux côtés du pendule (2), les aimants permanents (4) ont respectivement une même configuration.

8. Installation selon l'une des revendications 1 à 7, **caractérisée en ce que** le pendule (2) comprend au moins une tôle non ferromagnétique (21), qui est constituée notamment d'aluminium, sur laquelle est fixée la bobine (3) et au moyen de laquelle peut être amorti un mouvement pendulaire résultant de courants tourbillonnaires.

9. Installation selon l'une des revendications 1 à 8, **caractérisée en ce que**, pour produire les positions d'équilibre pour les positions supérieure respectivement inférieure, des aimants permanents (4, 4a) sont prévus qui sont disposés respectivement sur un côté du pendule (2) par paires, et **en ce que** les aimantations (41, 42) de ces paires d'aimants permanents (4, 4a) sont orientées respectivement d'une manière opposée les uns aux autres.

10. Métier à tisser avec plusieurs installations (1) selon l'une des revendications 1 à 9, **caractérisé en ce que** les installations sont actionnables au moyen d'une commande électronique et programmable, où des courants électriques des bobines sont réglables et peuvent être prédéfinis en fonction des types de fils de chaîne.

11. Utilisation d'installations selon l'une des revendications 1 à 8 pour former des lisières de tissu, **caractérisée en ce que** des éléments (5a, 5a', 5, 5b) pour le déplacement de fils de chaîne de lisière sont des parties de dispositifs pour gaze (8, 8', 80), à savoir par exemple des lisses (55, 55') pour des fils fixes, des fils de tour, des aiguilles à trous (5) et des aiguilles d'entraînement ou à crochet (5b).

12. Utilisation d'installations selon l'une des revendications 1 à 8, pour exécuter des ouvertures de foule, **caractérisée en ce que** les fils de chaîne sont déplacés individuellement et/ou en étant réunis par groupes.
